# FASCICULE DE BREVET EUROPEEN

(11) **EP 0 181 269 B1**
(45) Date de publication et mention de la délivrance du brevet: **28.12.1988**
(21) Numéro de dépôt: 85402145.8
(22) Date de dépôt: 06.11.1985
(51) Int. Cl.: B21D 45/00, B21D 37/10, B21D 28/26

(54) **Outil de presse à parties travaillantes démontables sous presse**
Presswerkzeug mit unter der Presse abnehmbaren Werkteilen
Press tool with processing parts exchangeable while under the press

(30) Priorité: 09.11.1984 FR 8417112
(43) Date de publication de la demande: 14.05.1986
(73) Titulaire: ESSWEIN S.A., F-85002 La Roche-sur-Yon (FR)
(72) Inventeur: Vrignaud, Dorice, F-75008 Paris (FR)
(74) Mandataire: Phan, Chi Quy

(56) Documents cités:
- FR-A- 2 413 207
- US-A- 3 125 917
- US-A- 3 673 902
- US-A- 4 103 574

## Description

La présente invention concerne un outil de presse à parties travaillantes démontables sous presse, destiné notamment aux travaux effectués sur tôles.

Pour la fabrication des pièces en tôles métalliques on utilise habituellement des outils qui sont montés sur des presses pour effectuer des opérations de poinçannage, d'emboutissage, de cambrage, etc. Ces outils comprennent en général chacun, des parties travaillantes telles que les poinçons et les matrices qui sont sujettes à une usure plus ou moins rapide, des parties de maintien telles que les porte-poinçons, les porte-matrices, les semelles de fixation qui sont montées respectivement sur le coulisseau et la table de la presse, et un serre-flan destiné habituellement à la fois à maintenir solidement en place une tôle soumise à une mise en forme et à guider dans leur coulissement ces poinçons. Etant donné une fragilité plus ou moins grande de ces poinçons, les outils de presse sont habituellement conçus de manière qu'au repos ou en fin de leur course de retrait ou dégagement, les extrémités de leurs poinçons restent encore engagées partiellement dans les trous de guidage formés dans leur serre-flan. Il en résulte que lors de leur remplacement, changement ou entretien, ces poinçons ne peuvent être enlevés quand ces outils sont encore sous presses c'est-à-dire en place sur les presses. Pour le faire, il faut démonter ces outils et les sortir de ces presses. Ainsi, une opération de remplacement, entretien ou changement de poinçons et matrices dans ces outils connus, ne pouvant pas être réalisée sous presses, présente une perte de temps et un coût relativement élevé en main- d'oeuvre.

Un de ces outils de presse est décrit dans la publication US-A-3 125 917; c'est un outil de presse économique à éléments standardisés permettant une interchangeabilité de poinçons et de matrices lors d'un changement de pièces à fabriquer. Les éléments standardisés comprennent principalement, d'une part, des plaques appariées ou identiques munies de trous standardisés et destinées à constituer un serre-flan et des semelles de maintien des poinçons et matrices, et d'autre part, des poinçons et des matrices présentant dans leurs parties, en assemblage avec ces plaques, des dimensions ajustées à celles des trous standardisés correspondants de ces dernières plaques. Le serre-flsn, destiné à maintenir en place une feuille de matière soumise à une opération dans l'outil et à guider les poinçons dans leur coulissement, est lui-même guidé par des colonnes de guidage dont un épaulement coopère avec un système à manchon coulissant et à vis de butée, pour limiter la course de ces serre-flan de manière à maintenir ces poinçons sous un guidage permanent de ce serre-flan. Autrement dit, dans l'outil, ces ponçons, aussi bien durant leur repos que durant leur travail, ne se dégagent jamais totalement de ce serre-flan. Ainsi, pour les changer ou les remplacer, il faut démonter et sortir l'outil entier de la presse sur laquelle est monté cet outil.

La présente invention ayant pour but d'éviter ces inconvénients, permet de réaliser on outil économique de presse à parties travaillantes notamment des poinçons, démontables sous presse, destiné à être monté sur une presse pour effectuer des opérations de mise en forme d'une tôle telles que poinçonnage, emboutissage, cambrage, découpage, etc.

Selon l'invention, un outil de presse ayant des parties travaillantes sous forme de une ou plusieurs matrices et de un ou plusieurs poinçons, et un serre-flan guidant ce ou ces poinçons dans leur déplacement et maintenant en place contre cette ou ces matrices, dans sa course de travail, une tôle soumise à une mise en forme, est caractérisé en ce qu'il est pourvu, entre la ou les matrices et le ou les poinçons, d'un serre-flan qui effectue au moins une course normale de travail et deux courses de retrait au choix, à savoir une course normale de retrait et une course de retrait d'intervention, dans une course normale de retrait, le serre-flan retenant partiellement ce ou ces poinçons, et dans la course de retrait d'intervention, le serre-flan se dégageant totalement de ce ou ces poinçons.

Pour mieux faire comprendre l'invention on en décrit ci-après, un exemple de réalisation illustré par des dessins ci-annexés dont
- les figures 1 a, 1 b, 1 c représentent des vues partielles et schématiques d'une coupe verticale d'un outil montrant dans 1 a l'outil fermé c'est-à-dire en fin de course de travail correspondant à la fin de course de descente d'un coulisseau d'une presse; dans 1 b l'outil ouvert avec son serre-flan effectuant une course normale de retrait correspondant à la fin de la course de remontée d'un coulisseau d'une presse; dans 1 l'outil ouvert avec son serre-flan effectuant une course de retrait d'intervention correspondant à la fin de la course de remontée d'un coulisseau d'une presse;
- la figure 2 représente une vue partielle et schématique d'une coupe verticale d'un outil analogue à celle de la figure 1, monté sur une presse, montrant les positions relatives de leurs poinçons, matrice et serre-flan en fin de course de travail de l'outil;
- la figure 3 représente une vue de dessus partielle et schématique du serre-flan de l'outil de la figure 2 montrant dans la moitié de droite le serre-flan en position normale de travail ou de retrait et dans la moitié gauche le serre-flan en position d'intervention;
- la figure 4 représente une vue partielle schématique en perspective d'un dispositif de liaison coulissante reliant un serre-flan à une semelle de l'outil, et de son dispositif de commande.

L'invention est applicable aussi bien à un outil de reprise qu'à un outil à suivre. On appelle habituellement outil de reprise, un outil de presse qui opère une seule fois, sur un flan de tôle pour lui donner une forme plus ou moins complexe. Les opérations telles que découpage, pliage, emboutissage, etc. ne peuvent en général toutes se faire avec un seul outil mais elles se font sur une gamme d'outils de reprise. On appelle outil à suivre, en général un outil comportant plusieurs postes de travail alignés, l'un disposé à la suite de l'autre sur lesquels on fait défiler suivant un pas déterminé une bande de tôle ou de métal pour réaliser sur cette bande de tôle par chaque poste de travail une opération préétablie telle que poinçonnage, emboutissage, cambrage, découpage... et obtenir à la sortie du dernier poste une pièce finie détachée de cette bande de tôle et présentant une forme plus ou moins complexe.

Un outil de presse 1 réalisé selon un exemple de mise en oeuvre de l'invention, illustré schématiquement et partiellement dans les figures 1 à 4, est un outil du type outil à suivre, destiné à être monté sur une presse 2 dont la table et le coulisseau 4 sont représentés schématiquement en traits discontinus.

L'outil de presse 1 comprend au moins en premier lieu une matrice 5 maintenue par un porte-matrice 8 et une semelle inférieure de fixation 11 qui est montée sur la table 3 de la presse 2, en deuxième lieu un poinçon 12 maintenu dans une frette porte-poinçon 15 et une semelle supérieure de fixation 18 qui est montée sur le coulisseau 4 de la presse 2, dont la table 3 et le coulisseau 4 sont représentés schématiquement en traits discontinus.

L'outil de presse 1 comprend au moins en premier lieu une matrice 5 maintenue par un porte-matrice 8 et une semelle inférieure de fixation 11 qui est montée sur la table 3 de la presse 2, en deuxième lieu un poinçon 12 maintenu dans une frette porte-poinçon 15 et une semelle supérieure de fixation 18 qui est montée sur le coulisseau 4 de la presse 2, et en troisième lieu un serre-flan 19 disposé entre cette matrice 5 et ce poinçon et destiné à la fois à maintenir en place une bande de tôle 20 contre cette matrice 5 et à guider dans leur déplacement ce poinçon 12. La matrice 5 et le porte-matrice 8 fixés sur leur semelle commune 11 sont démontables et amovibles par rapport à cette dernière. Il en est de même pour le poinçon 12 et le porte-poinçon 15 par rapport à la semelle supérieure de fixation 18.

La fin de la course normale de travail du coulisseau 4 de la presse 2 qui coîncidence avec la fin de la course normale travail de l'outil 1 est représentée dans la figure 1 a tandis que la fin de la course normale de retrait du coulisseau 4 de la presse 2 qui coîncide avec la fin de la course normale de retrait de l'outil 1 est illustrée dans la figure 1 b.

En fin d'une course normale de retrait de l'outil 1 le poinçon 12 et le serre-flan 19 s'écartent de la matrice 5 (figure 1 b), mais ce poinçon reste encore partiellement engagé dans une forme ou trou de guidage correspondante 21, pratiquée dans le serre-flan 19. Dans de telles positions relatives de ce poinçon 12 et de ce serre-flan 19, il est difficile et voire impossible d'enlever ce poinçon quand l'outil 1 reste fixé sur la presse 2, autrement dit le démontage de ce poinçon 12 sous presse s'avère difficile ou impossible.

Selon une caractéristique importante, l'outil de presse 1 est pourvu, entre le poinçon 12 et la matrice 5 d'un serre-flan 19 qui effectue au moins une course normale de travail et deux courses de retrait au choix à savoir une course normale de retrait et une course de retrait d'intervention. Dans sa course normale de travail, le serre-flan 19 guide le poinçon 12 dans leur déplacement et maintient en fin de cette course fermement en place la bande de tôle 20 contre la matrice 5. A la fin de sa course normale de retrait, le serre-flan 19 s'est dégagé de la matrice 5 mais le poinçon 12 reste encore partiellement engagé dans le trou de guidage correspondant 21 dans ce serre-flan 19.

Dans le cas d'une course de retrait d'intervention, le serre-flan 19 se dégage de la matrice 5 et le poinçon 12, sort de son trou de guidage 21 en fin de course de montée du coulisseau de la presse et se dégage totalement de ce serre-flan, comme l'illustre la figure 1 c.

Le serre-flan 19, le poinçon 12 et son porte-poinçon 15 et la semelle supérieure de fixation 18 portés par le coulisseau 4 de la presse 2, sont guidés respectivement dans leur déplacement durant leurs courses de travail et de retrait, vis-à-vis de la matrice 5 et son porte-matrice 8 et la semelle inférieure 11 fixée sur la table 3 de la presse 2, par quatre colonnes 22 (figure 3) dont l'une est représentée en coupe partielle dans la figure 2. Les colonnes de guidages 22 sont, dans l'exemple illustré, des colonnes à billes d'un type connu.

Selon une autre caractéristique importante, le serre-flan 19 pour réaliser sa course normale de travail et ses deux courses de retrait au choix, est mécaniquement relié à la semelle supérieure de fixation 18 qui supportent le poinçon 12 et son porte-poinçon 15 par des dispositifs de liaison coulissants 23 qui comprennent chacun deux butées d'arrêt au choix, l'une marquant la fin de sa course normale de retrait où le poinçon 12 reste encore partiellement engagé dans le serre-flan 19, et l'autre représentant la fin de sa course de retrait d'intervention où le poinçon 12 se trouve totalement en dehors de ce serre-flan 19.

Ces dispositifs de liaison coulissants 23 qui sont au nombre de quatre dans l'exemple illustré (figure 3) comprennent (figures 1 a, 1 b, 1 c, 2, 4) chacun un fourreau 25 fixé sur le serre-flan 19, une vis de retenue à tête d'arrêt 24 fixée à la semelle supérieure 18 de l'outil, à travers ce fourreau 25 et une fourchette mobile ou escamotable 26 s'engageant sur cette vis 24 entre la tête de celle-ci et le fond du fourreau 25. Le fourreau 25 et la fourchette mobile 26 servent respectivement de butée de fin de course de retrait d'intervention et de butée de fin de course normale de retrait. Le fourreau ou butée 25 est constitué par une pièce pourvue d'une section longitudinale ayant une forme d'un U allongé inversé à fond percé pour le coulissement de la vis de retenue à tête d'arrêt 24, à paroi latérale pourvue d'une ouverture de passage 31 pour la fourchette 26, et à extrémité libre munie d'un épaulement de retenue. Ces épaulements peuvent être pourvus de trous pour vis de fixation 27. Le fourreau ou butée 25 présente une longueur supérieure à l'épaisseur du serre-flan 19 de manière que lors d'une fixation de ce fourreau 25 par des vis 27 sur ce serre-flan 19 à travers un trou correspondant 28 formé dans ce dernier, le fond de cette butée 25 fasse saillie sur la face du serre-flan opposée à la face de fixation, d'une longueur égale à l'épaisseur de la fourchette ou butée escamotable 26 augmentée de l'épaisseur du fond de ce fourreau ou butée 25. La fourchette ou butée escamotable 26 est constituée par une pièce à deux branches prolongée par un manche 29 qui peut être muni latéralement de deux ailes 30 non représentées. Ces ailes 30 donnent à la fourchette ou buté e 26 une bonne stabilité dans son déplacement lors de son escamotage ou de sa mise en place. Dans sa mise en place (figures 1 a, 1 b, 2, 3 droite) la fourchette ou butée 26 glisse sur la surface du serre-flan 19 et pénètre dans le fourreau ou butée 25 par l'ouverture de passage 31 et son manche 29 fait saillie latéralement en dehors de fourreau 25. Dans son escamotage (figure 1 c et 3 gauche) la fourchette ou butée 26 glisse sur la surface du serre-flan 19 et sort du fourreau ou butée 25 par l'ouverture de passage 31.

Selon une autre caractéristique, les quatre fourchettes ou butées 26 sont fixées à un même dispositif de commande 32 qui leur communique un mouvement simultané dans leur déplacement lors de leur mise en place ou de leur escamotage.

Ce dispositif de commande 32 comprend une tringle frontale 33 et deux tirants latéraux coulissants 34, 35 auxquels sont fixées les fourchettes ou butées 26. La tringle frontale 33 est munie de poignées 36 et les deux tirants 34, 35 sont montés coulissants le long des bords latéraux du serre-flan 19 selon une technique connue.

Lors d'un fonctionnement normal de l'outil 1 dans la presse 2, dans les dispositifs de liaison coulissants 23, les fourchettes ou butées 26 sont simultanément insérées dans les fourreaux ou butées correspondantes 25 entre les fonds de celles-ci et les têtes d'arrêt de la vis de retenue coulissantes 24, et dans ce cas le serre-flan 19 a une course normale de travail et une course normale de retrait. En fin de course normale de travail de l'outil 1, le poinçon 12, la matrice 5, le serre-flan 19 et la bande de tôle 20 prennent respectivement des positions représentées dans les figures 1 a, 1 b et 2 et en fin d'une course normale de retrait de l'outil 1, dans les dispositifs de liaison coulissants 23, les têtes des vis de retenue 24 sont arrêtées par les fourchettes ou butées 26, et dans l'outil 1 le poinçon, matrice et serre-flan ont respectivement des positions partiellement illustrées dans la figure 1 b.

Lors d'un remplacement, entretien ou changement d'un ou de plusieurs poinçons 12 dans les dispositifs de liaison coulissants 23, les fourchettes ou butées 26 sont simultanément escamotées c'ést-à-dire retirées en dehors des fourreaux ou butées 25, à l'aide du dispositif de commande 32, et dans ce cans le serre-flan 19 a une course normale de travail analogue à celle d'un fonctionnement normal de l'outil 1 et une course de retrait d'intervention illustrée dans la figure 1 c où les têtes des vis de retnue 24 sont arrêtées respectivement par les fonds des fourreaux ou butées 25, et non par les fourchettes ou butées 26 qui sont déjà escamontées ou retirées. Il en résulte que dans cette course de retrait d'intervention, le serre-flan 19 s'éloigne de la semelle supérieure de fixation 18 qui porte le ou les poinçons, d'une distance (figure 1 c) plus grande que la distance dans le cas d'une course normale de retrait de serre-flan (figure 1b) de manière que le ou les poinçons 12 sont totalement dégagés du serre-flan 19 (figure 1 c). Le ou les poinçons 12 peuvent ainsi être facilement démontés ou enlevés en même temps que la ou les matrices 5 sans nécessiter un démontage de l'outil 1 hors presse pour effectuer leur changement, remplacement ou entretien.

L'outil 1 réalisé selon l'invention permet ainsi d'éviter une perte de temps et un coût supplémentaire en main-d'oeuvre.

## Revendications

1. Outil de presse ayant des parties travaillantes sous forme de une ou plusieurs matrices (5) et de un ou plusieurs poinçons (12) et un serre-flan (19) guidant ce ou ces poinçons dans leur déplacement et maintenant en place contre cette ou ces matrices dans sa course de travail une tôle (20) soumise à une mise en forme, caractérisé en ce qu'il est pourvu, entre la ou les matrices (5) et le ou les poinçons (12), d'un serre-flan (19) qui effectue au moins une course normale de travail et deux courses de retrait au choix, à savoir une course normale de retrait et une course de retrait d'intervention, dans la course normale de retrait, le serre-flan (19) retenant partiellement ce ou ces poinçons (12), et dans la course de retrait d'intervention, le serre-flan (19) se dégageant totalement de ce ou ces poinçons (12).

2. Outil selon la revendication 1, ayant une semelle supérieure (18) fixée à un coulisseau (4) d'une presse (2) et portant le ou les poinçons (12) et porte-poinçons, et une semelle inférieure (11 ) fixée à une table (3) de cette presse et portant la ou les matrices (5) et porte-matrices, caractérisé en ce que le serre-flan (19), pour réaliser sa course normale de travail et ses deux courses de retrait au choix, est mécaniquement relié à la semelle supérieure (18) de l'outil par des dispositifs de liaison coulissants (23) qui comprennent chacun deux butées d'arrêt au choix (25, 26) l'une marquant la fin de sa course normale de retrait où le ou les poinçons (12) restent partiellement engagés dans le serre-flan (19) et l'autre représentant la fin de sa course de retrait d'intervention où le ou les poinçons (12) se trouvent totalement en dehors de ce serre-flan (19).

3. Outil selon la revendication 2, caractérisé en ce que les dispositifs de liaison coulissants (23) comprend chacun une vis de retenue à tête d'arrêt (24) fixée à la semelle supérieure (18) de l'outil, une première butée d'arrêt au choix sous forme de un fourreau (25) monté coulissant sur cette vis (24) et fixé sur le serre-flan (19) pour servir de butée de fin de course de retrait d'intervention et une deuxième butée d'arrêt au choix sous forme de une fourchette (26) qui, selon son engagement dans ce fourreau entre la tête escamotable de cette vis de retenue (24) et le fond de ce fourreau (25) ou son dégagement de ce fourreau (25) détermine une course normale de retrait de ce serre-flan (19) ou une course de retrait d'intervention de ce serre-flan (19).

4. Outil selon la revendication 3, caractérisé en ce que dans les dispositifs de liaison coulissants (23), le fourreau (25) est c onstituée par une pièce pourvue d'une section longitudinale en forme d'un U allongé, inversé, à paroi latérale pourvue d'une ouverture de passage (31 ) pour la fourchette (26) et à extrémité libre munie d'épaulement de retenue.

5. Outil selon l'une des revendications 3 et 4, caractérisé en ce que dans les dispositifs de liaison coulissants (23), la fourchette (26) est constituée par une pièce à deux branches prolongée par un manche (29) qui fait saillie latéralement en dehors du fourreau (25).

6. Outil selon l'une des revendications 3 à 5, caractérisé en ce que dans les dispositifs de liaison coulissants (23) les fourchettes (26) sont fixées à un même dispositif de commande (32) qui leur communique un mouvement simultané dans leur déplacement, lors de leur mise en place ou de leur escamotage.

7. Outil selon la revendication 6, caractérisé en ce que le dispositif de commande des fourchettes (26) de dispositifs de liaison coulissants (23) comprend une tringle frontale (33) munie de poignées (36), et deux tirants latéraux coulissants (34, 35) auxquels sont fixée ces fourchettes (26).

## Patentansprüche

1. Presswerkzeug mit aktiven Teilen in Form von einer bzw. mehreren Matrizen (5) und einem bzw. mehreren Stempeln (12) und mit einem Blech-Niederhalter (19), der diesen bzw. diese Stempel in ihrer Verschiebung führt und gegen diese Matrize bzw. diese Matrizen ein Blech-(20) in seinem Arbeitshub in Stellung hält, das einer Formgebung unterzogen wird, dadurch gekennzeichnet, dass es zwischen der Matrize bzw. den Matritzen (5) und dem Stempel bzw. den Stempeln (12) mit einem Blech-Niederhalter (19) versehen ist, der wenigstens einen normalen Arbeitshub und wahlweise zwei Rückhübe ausführt, nämlich einen normalen Rückhub und einen Eingriffs-Rückhub, wobei der Blech-Niederhalter (19) in dem normalen Rückhub den bzw. die Stempel (12) teilweise zurückhält und wobei in dem Eingriffs-Rückhub der Blech-Niederhalter (19) sich ganz von diesem Stempel bzw. diesen Stempeln trennt.

2. Werkzeug nach Anspruch 1, mit einer oberen Platte (18), die an einem Pressenstössel (4) einer Presse (2) befestigt ist und den bzw. die Stempel (12) sowie die Stempelhalter trägt, und mit einer unteren Platte (11), die an einem Tisch (3) dieser Presse befestigt ist und die Matrize bzw. die Matrizen (5) sowie die Matrizenhalter trägt, dadurch gekennzeichnet, dass der Blech-Niederhalter (19), um seinen normalen Arbeitshub und seine zwei Wahl-Rückhübe auszuführen, mit der oberen Platte (18) des Werkzeugs über gleitende Verbindungseinrichtungen (23) mechanisch verbunden ist, wovon jede wahlweise zwei Anschläge (25, 26) umfasst, wobei der eine das Ende seines normalen Rückhubes markiert, wo der bzw. die Stempel (12) in dem Blech-Niederhalter (19) teilweise gehalten bleiben, und der andere das Ende seines Eingriffs-Rückhubes darstellt, wo der bzw. die Stempel (12) sich gänzlich ausserhalb dieses Blech-Niederhalters (19) befinden.

3. Werkzeug nach Anspruch 2, dadurch gekennzeichnet, dass jede der gleitenden Verbindungseinrichtungen (23) eine Halteschraube (24) mit Haltekopf umfasst, die an der oberen Platte (18) des Werkzeugs befestigt ist, und wahlweise einen ersten Anschlag (25) in Form einer Hülse, die auf dieser Schraube (24) gleitend gelagert und an dem Blech-Niederhalter (19) befestigt ist, um als Anschlag für das Eingriffs-Rückhubende zu dienen, sowie wahlweise einen zweiten Anschlag (26) in Form einer Gabel aufweist, der je nachdem, ob er in dieser Hülse zwischen dem einziehbaren Kopf dieser Halteschraube (24) und dem Boden dieser Hülse (25) gehalten ist oder von dieser Hülse (25) gelöst ist, entweder einen normalen Rückhub dieses Blech-Niederhalters (19) oder einen Eingriffs-Rückhub dieses Blech-Niederhalters (19) bestimmt.

4. Werkzeug nach Anspruch 3, dadurch gekennzeichnet, dass in den gleitenden Verbindungseinrichtungen (23) die Hülse (25) aus einem Teil besteht, das einen Längsschnitt in Form eines gestreckten, umgekehrten U aufweist, wovon die Seitenwand mit einer Durchgangsöffnung (31) für die Gabel (26) versehen ist und mit einem freien Ende, das mit einer Halteschulter versehen ist.

5. Werzeug nach einem der Ansprüche 3 und 4, dadurch gekennzeichnet, dass in gleitenden Verbindungseinrichtungen (23) die Gabel (26) aus einem Teil mit zwei Armen besteht, das durch einen Griff (29) verlängert ist, welcher aus der Hülse (25) herausragt.

6. Werkzeug nach einem der Ansprüche 3 bis 5, dadurch gekennzeichnet, dass in den gleitenden Verbindungseinrichtungen (23) die Gabeln (26) an einer selben Steuervorrichtung (32) befestigt sind, die bei deren Instellungbringen oder Einziehen eine gleichzeitige Bewegung bei ihrer Verlagerung überträgt.

7. Werkzeug nach Anspruch 6, dadurch gekennzeichnet, dass die Vorrichtung zur Steuerung der Gabel (26) der gleitenden Verbindungseinrichtungen (23) eine stirnseitige Schiene (33) gleitende Seitenbolzen (34, 35), an welche diese Gabeln (26) befestigt sind, umfasst.

## Claims

1. A press tool having working members in the form of one or more matrices (5) and one or more punches (12) and a blank holder (19) guiding the punch or punches during the displacement thereof and keeping a piece (20) of sheet metal in place on the matrix or matrices (5) while the sheet metal is being formed, characterized in that between the matrix or matrices (5) and the punch or punches (12) the tool is provided with a blank holder (19) which performs at least one normal working stroke and, selectively, two retracting strokes, that is to say a normal retracting stroke and an intervening retracting stroke, in the normal retracting stroke, said blank holder (19) partially retaining the punch or punches (12), and said blank holder (19) coming out of engagement with the punch or punches (12) during the intervening retracting stroke.

2. The tool as claimed in claim 1 having an upper platen (18) attached to a slide (4) of a press (2) and carrying the punch or punches (12) and punch carriers, and a lower platen (11) secured to a table (3) of the press and carrying the matrix or matrices (5) and matrix carriers, characterized in that in order to perform its normal working stroke and its two retracting courses selectively the blank holder (19) is mechanically linked with the upper platen (18) of the tool by sliding connection means (23) which each comprise two selective stop abutments (25 and 26), one of which defines the end of the said normal stroke where the punch or punches (12) remain partially engaged in the blank holder (19) and the other defines the end of the said intervening retraction stroke wherein the punch or the punches (12) are located totally outside of the blank holder (19).

3. The tool as claimed in claim 2, characterized in that the sliding connection means (23) each comprise a retaining screw (24) with an abutment head secured to the upper platen (18) of the tool, a first selective abutment stop in the form of a sleeve (25) slidingly mounted on this screw (24) and secured to the blank holder (19) in order to serve as an abutment for the end of the intervening retracting stroke and a second selective abutment stop in the form of a fork (26) which, dependent on the its engagement in the sleeve between a retractable head of this retaining screw (24) and the floor of the sleeve (25) or its disengagement from the sleeve (25) defines a normal retraction stroke of the blank holder (19) or an intervening retracting stroke of the blank holder (19).

4. The tool as claimed in claim 3, characterized in that in the sliding connecting means (23) the sleeve (25) is constituted by a member provided with a longitudinal section in the form of an inverted and elongated U with a lateral wall provided with a passage opening (29) for the fork and with a free end furnished with a retaining shoulder.

5. The tool as claimed in any one of the claims 3 through 5, characterized in that in the sliding connecting means (23) the fork (26) is constituted by a member with two prongs prolonged by a handle (29) which projects laterally outside the sleeve (25).

6. The tool as claimed in any one of the claims 3 through 5, characterized in that in the sliding connecting means (23) the forks (26) are attached to a single control means (32) which causes them to move simultaneously during their displacement when they are being put in place or are being retracted.

7. The tool as claimed in claim 6, characterized in that the control means for the forks (26) of the sliding connecting means (23) comprise a front rod (33) provided with grips (36) and two sliding lateral draw bars (34 and 35) on which the forks (26) are attached.
